# DEMANDE DE BREVET EUROPEEN

(11) **EP 2 816 170 A1**
(43) Date de publication de la demande: **24.12.2014**
(21) Numéro de dépôt: 14173113.3
(22) Date de dépôt: 19.06.2014
(51) Int. Cl.: E04D 1/30, E04D 3/40, E04H 1/12

(54) **Assemblages de tuiles de toit**

(30) Priorité: 21.06.2013 FR 1355946
(71) Demandeur: Castorama France, 59175 Templemars (FR)
(72) Inventeur: Potislavowski, Franck, 59810 Lesquin (FR); Dupont, Eric, 59520 Marquette-Lez-Lille (FR); Adriaenssens, Mathilde, 59139 Wattignies (FR)
(74) Mandataire: Cabinet Plasseraud

(57) **Abrégé**

L'invention a pour objet un assemblage de tuiles de toit (100) comprenant au moins une première et une deuxième tuile de toit identiques (102, 104), comprenant un premier, un deuxième, un troisième, un quatrième, un cinquième et un sixième coin (A, B, B', D', C' , A'), et un premier, un deuxième, un troisième, un quatrième, un cinquième et un sixième côté (AB, BB', B'D', D'C',C'A', A'A) joignant, chacune deux à deux, deux des dits coins adjacents, caractérisé en ce que chaque tuile de toit comprend une partie principale (126) (A'B'D'C') qui s'étend sensiblement selon un premier plan d'extension (132), et une partie de faitage (128) (ABB'A') qui s'étend depuis la partie principale (126) selon un deuxième plan d'extension (134), et qui forme un angle dit angle de faitage (α) avec la partie principale (126), les deux plans d'extension (132, 134) comprenant en commun une arête (A'B') s'étendant entre le troisième (B') et sixième (A') coins, les tuiles de toit (100) étant placées en regard et se superposant au niveau de la partie de faitage d'au moins l'une d'entre elles de façon étanche.

## Description

La présente invention est relative aux assemblages de tuiles de toit.

Plus particulièrement, l'invention se rapporte à un assemblage de tuiles de toit comprenant au moins une première et une deuxième tuile de toit identiques.

Dans les assemblages de tuiles de toit, le faitage du toit est généralement assuré par une pièce complémentaire qui vient étanchéifier la jonction entre les deux pans de toit en venant se positionner au-dessus de la jonction de faitage du toit (WO 2005/094319 « module enclosure with offset panels », Lifetime Products, INC.) ou s'imbriquer pour assurer la jonction (brevet US7581357 « plastic expandable utility shed », Suncast Corporation). Ce type d'assemblage au faitage des tuiles de toit rend l'assemblage difficile et long, car accessibilité au faitage difficile, fixation nécessaire du faitage pour éviter tout risque de soulèvement du faitage par le vent notamment, et des problèmes d'étanchéité.

La présente invention a notamment pour but de pallier ces inconvénients.

A cet effet, l'invention concerne un assemblage de tuiles de toit comprenant au moins une première et une deuxième tuile de toit identiques, comprenant un premier, un deuxième, un troisième, un quatrième, un cinquième et un sixième coin, et un premier, un deuxième, un troisième, un quatrième, un cinquième et un sixième côté joignant, chacune deux à deux, deux des dits coins adjacents, caractérisé en ce que chaque tuile de toit comprend une partie principale qui s'étend sensiblement selon un premier plan d'extension, et une partie de faitage qui s'étend depuis la partie principale selon un deuxième plan d'extension, et qui forme un angle dit angle de faitage avec la partie principale, les deux plans d'extension comprenant en commun une arête s'étendant entre le troisième et sixième coins, les tuiles de toit étant placées en regard et se superposant au niveau de la partie de faitage d'au moins l'une d'entre elles de façon étanche.

Grâce à ces dispositions, on utilise directement les tuiles pour mettre en oeuvre la fonction faîtage.

Dans des modes de réalisation préférés de l'invention, on peut éventuellement avoir recours en outre à l'une et/ou à l'autre des dispositions suivantes :
- Chaque tuile de toit comporte également une troisième partie qui s'étend depuis la partie principale selon un troisième plan d'extension qui forme un angle de faitage avec la partie principale, les deux plans d'extension comprenant en commun une arête.
- Chaque tuile de toit comprend en son troisième côté et en son quatrième côté une cannelure, deux tuiles de toit adjacentes étant adaptées pour être superposées de façon étanche par imbrication de la première cannelure d'une tuile dans la seconde cannelure de la tuile adjacente.
- et les deux cannelures opposées d'une même tuile sont différentes, chaque cannelure ayant une section croissante entre une première extrémité de la cannelure et une deuxième extrémité de la cannelure, la section transversale en le premier coin étant strictement supérieure à la section transversale en le deuxième coin, qui est strictement supérieure à la section transversale dans le cinquième coin, qui est strictement supérieure à la section transversale dans le quatrième coin, les tuiles s'assemblant avec un agencement unique.
- et l'assemblage comprend en outre une troisième et une quatrième tuile de toit identiques aux première et deuxième tuiles de toit, et dans lequel la partie de faitage de la première tuile recouvre la troisième partie de la deuxième tuile, la partie de faitage de la troisième tuile recouvre la troisième partie de la quatrième tuile, la première cannelure de la première tuile s'imbrique dans la seconde cannelure de la troisième tuile, la première cannelure de la seconde tuile s'imbrique dans la seconde cannelure de la quatrième tuile.
- Ou chaque tuile de toit comprend en son troisième bord et en son quatrième bord une cannelure, deux tuiles de toit adjacentes étant adaptées pour être superposées de façon étanche par imbrication de la première cannelure d'une tuile dans la seconde cannelure de la tuile adjacente.
- et les deux cannelures opposées d'une même tuile sont différentes, chaque cannelure ayant une section croissante entre une première extrémité de la cannelure et une deuxième extrémité de la cannelure, la section transversale en le premier coin étant strictement supérieure à la section transversale en le deuxième coin, qui est strictement supérieure à la section transversale dans le cinquième coin, qui est strictement supérieure à la section transversale dans le quatrième coin, les tuiles s'assemblant avec un agencement unique.
- et l'assemblage comprend en outre une troisième et une quatrième tuile de toit identiques aux première et deuxième tuiles de toit, et dans lequel la partie de faitage de la première tuile recouvre la troisième partie de la deuxième tuile, la partie de faitage de la troisième tuile recouvre la troisième partie de la quatrième tuile, la première cannelure de la première tuile s'imbrique dans la seconde cannelure de la troisième tuile, la première cannelure de la seconde tuile s'imbrique dans la seconde cannelure de la quatrième tuile.
- Au centre de l'assemblage, des coins différents de chaque tuile sont superposés les uns aux autres.
- L'assemblage comprend en outre un système d'attache de chaque tuile à une structure sous-jacente.
- Chaque tuile de toit comprend une face externe adaptée pour être disposée externe à un bâtiment recouvert de l'assemblage, et une face interne opposée, et dont la face interne de la tuile de toit présente des encoches de fixation.

L'invention a également pour objet :
- Le système d'attache comprenant parallèlement un premier système de patte en U venant entourer la poutre et se glisser latéralement dans une première encoche de la face interne de la tuile de toit, et un deuxième système de patte de fixation glissée latéralement dans une deuxième encoche de la face interne de la tuile de toit puis fixée sur le haut du mur.
- L'assemblage en kit.
- Le kit d'assemblage de tuiles de toit comprenant au moins une première et une deuxième tuile de toit identiques, comprenant un premier, un deuxième, un troisième, un quatrième, un cinquième et un sixième coin, et un premier, un deuxième, un troisième, un quatrième, un cinquième et un sixième côté joignant, chacune deux à deux, deux des dits coins adjacents, caractérisé en ce que chaque tuile de toit comprend une partie principale qui s'étend sensiblement selon un premier plan d'extension et une partie de faitage qui s'étend depuis la partie principale selon un deuxième plan d'extension, et qui forme un angle de faitage avec la partie principale, les deux plans d'extension comprenant en commun l'arête s'étendant entre les troisième et sixième coins, les tuiles étant plaçables en regard de manière à se superposer au niveau de la partie de faitage de l'une d'entre elles de façon étanche.
- La tuile de toit.
- Le cabanon en kit.

Certains modes de réalisation peuvent présenter les avantages que sont la tenue au vent améliorée par l'utilisation de cannelures, l'assemblage facile sans utilisation de clous et l'étanchéité.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 représente une tuile à deux plans.
- la figure 2a représente un mode assemblage de deux tuiles à deux plans.
- la figure 2b représente un autre mode assemblage de deux tuiles à deux plans.
- la figure 3 représente une tuile à trois plans.
- la figure 4a représente un mode assemblage de deux tuiles à trois plans.
- la figure 4b représente un autre mode assemblage de deux tuiles à trois plans.
- la figure 5 représente une tuile à trois plans avec des cannelures sur ses bords.
- la figure 6a représente une tuile à trois plans avec des cannelures sur ses bords.
- la figure 6b représente un assemblage de quatre tuiles chacune à trois plans avec des cannelures sur leurs bords.
- la figure 6c schématise l'ordre des grandeurs des cannelures des tuiles.
- la figure 7 représente les encoches au dos d'une tuile.
- la figure 8 représente la fixation des tuiles à la structure.

Sur les différentes figures, les mêmes références désignent des éléments identiques ou similaires.

On définit dans l'espace réel un système d'axes (x, y, z) tels que représentés à la figure 1.

Dans un premier mode de réalisation une tuile de toit 100 comprend un premier, un deuxième, un troisième, un quatrième, un cinquième et un sixième coin A, B, B', D', C', A', et un premier, un deuxième, un troisième, un quatrième, un cinquième et un sixième côté AB, BB', B'D', D'C', C'A', A'A joignant, chacune deux à deux, deux des dits coins adjacents.

La tuile de toit 100 comprend une partie principale 126 A'B'D'C' qui s'étend sensiblement dans un plan d'extension 132 parallèle au plan (x,y). La partie principale A'B'D'C' 126 est par exemple de géométrie rectangulaire dans le plan d'extension 132.

La tuile comprend également une partie de faitage 128 ABB'A' qui s'étend depuis la partie principale 126 selon un deuxième plan d'extension 134 qui forme un angle dit angle de faitage α avec la partie principale 126, les deux plans comprenant en commun une arête A'B'. La partie de faitage 128 a par exemple également une forme rectangulaire. L'angle α fait par exemple de l'ordre de 80° à 140°.

Une telle tuile est représentée à la figure 1.

En variante la partie de faitage 128 peut également ne pas être plane dans son plan d'extension 134. Elle peut par exemple former un arc de cercle en coupe dans le plan (x, z). Dans ce cas, on appellera le plan d'extension 134 le plan moyen de la partie de faitage 128.

Dans ce premier mode de réalisation, on assemble deux tuiles de toit identiques placées en regard. Pour cela, on fait tourner la deuxième tuile de 180° par rapport à un axe normal au plan d'extension 134 de la première. Les tuiles de toit se superposent de façon étanche au niveau de leurs parties faitages 128 respectives tel que représenté à la figure 2a : la partie de faitage 128 de la première tuile 102 recouvre complètement ou partiellement la partie de faitage de la seconde tuile 104.

En variante deux tuiles de toit identiques placées en regard peuvent se superposer tel que la partie faitage 128 de la première tuile 102 recouvre le bord opposé à la partie faitage 128 de la seconde tuile 104 tel que représenté à la figure 2b. Pour cela, on fait tourner la deuxième tuile d'un angle égal à l'angle de faîtage autour de l'arête A'B' de la première tuile par rapport à la première tuile, puis on fait coulisser les deux tuiles l'une par rapport à l'autre selon l'axe x. Dans ce mode de réalisation, on n'a aucune surface horizontale. La pente du toit est de α/2.

Dans ce premier mode de réalisation l'assemblage peut comporter deux tuiles supplémentaires 140 et 142. L'assemblage latéral entre deux tuiles de toit adjacentes, parallèlement à BD' ou à AC' est alors par exemple réalisé par la superposition des tuiles adjacentes suivant leur long côté BD' ou AC'.

L'assemblage des tuiles de toit peut être généralisé au cas à N tuiles.

En variante la tuile de toit peut comporter une troisième partie 130 CDD'C' qui s'étend depuis la partie principale 126 selon un troisième plan d'extension 136 qui forme un angle qui est égal à l'angle de faitage α avec la partie principale 126, les deux plans comprenant en commun l'arête C'D', tel que représenté à la figure 3. Les coins C et D forment alors deux autres coins de la tuile, et les côtés C'C, CD et DD' remplacent le côté C'D'. Le bord de la tuile BD comprend alors les côtés BB', B'D' et D'D, et le bord de la tuile AC comprend les côtés AA', A'C' et C'C.

Dans cette variante on assemble deux tuiles de toit identiques placées en regard. L'assemblage est alors fait indifféremment par recouvrement de la partie faitage 128 de la première tuile 102 avec la partie faitage 128 de la seconde tuile 104 ou par recouvrement de la partie faitage 128 de la première tuile 102 avec la troisième partie 130 de la seconde tuile 102 tel que représenté aux figures 4a et 4b.

Dans un autre mode de réalisation, la tuile de toit 100 comprend en son troisième côté D'B' et en son quatrième côté C'A' une cannelure 108.

La cannelure 108 s'étend par exemple verticalement le long de z et comporte trois pans. La cannelure est ici décrite dans le cas du côté C'A'. Le premier pan s'étend à partir de la partie centrale de la partie principale 126 de la tuile selon z, qui est sensiblement parallèle au plan d'extension 132, en un rectangle A'1A'2C'2C'1. Le second pan s'étend à partir du plan A'1A'2C'2C'1 en un rectangle A'2A'3C'3C'2. Le troisième pan s'étend à partir du plan A'2A'3C'3C'2 en un rectangle A'3A'4C'4C'3 et définit la tranche de la tuile. Il s'agit d'une cannelure à section transversale créneau. La section est mesurée transversalement à l'axe x.

En variante la cannelure prend d'autres géométries de section telles qu'en arc de cercle par exemple.

Dans ce mode de réalisation deux tuiles de toit 100 adjacentes se superposent alors de façon étanche par imbrication de la première cannelure D'B'-112 d'une tuile avec la seconde cannelure C'A'-110 de la tuile adjacente. Un tel mode d'imbrication assure un bon maintient au vent et une bonne étanchéité à la jonction. On prévoit que les deux sections aient des surfaces différentes l'une de l'autre afin que l'une puisse être entièrement reçue dans l'autre.

Ainsi, quand on parle de la section de la cannelure, on se place dans un plan normal au plan d'extension local, comprenant la direction y. Sur les sections BB', DD', CC', AA', la cannelure est remplacée par la continuité des plans ABB'A' et CDD'C'.

Dans ce mode de réalisation la jonction au faitage du toit se fait par exemple comme décrit dans le mode de réalisation précédent. On assemble ainsi N tuiles de toit.

En variante les cannelures 110 et 112 s'étendent sur toute la longueur de la tuile c'est à dire tout le long des bords AC et BD, tel que représenté à la figure 5. Dans ce mode de réalisation deux tuiles de toit 100 adjacentes se superposent alors de façon étanche par imbrication de la première cannelure DB d'une tuile avec la seconde cannelure CA de la tuile adjacente. Dans ce mode de réalisation dans la même logique que ce qui a été décrit précédemment, la jonction au faitage du toit se fait par exemple par imbrication des sections cannelées des parties faitage qui se superposent et par superposition des sections planes des parties faitage qui se superposent. On assemble ainsi N tuiles de toit.

Dans ce qui suivra par soucis de simplification, on considèrera le cas où les cannelures 110 et 112 s'étendent sur toute la longueur de la tuile c'est à dire tout le long des bords AC et BD.

Dans un autre mode de réalisation, les deux cannelures 110 et 112 opposées d'une même tuile sont différentes, chaque cannelure 108 ayant une section linéairement croissante entre une première extrémité de la cannelure (A ; B) et une deuxième extrémité de la cannelure (C ; D). De plus, la section transversale en le premier coin A est strictement supérieure à la section transversale en le deuxième coin B, qui est strictement supérieure à la section transversale dans le quatrième coin C, qui est strictement supérieure à la section transversale dans le troisième coin D, les tuiles s'assemblant avec un agencement unique tel que représenté à la figure 6b. En variante la section augmente de façon non linéaire entre une première extrémité de la cannelure A, B et une deuxième extrémité de la cannelure C, D.

Par exemple la section des cannelures varie d'une extrémité à l'autre, A à C ou B à D, de la somme du jeu latéral maximum Jm et de l'épaisseur de la tuile selon l'axe y, et de deux fois l'épaisseur de la tuile Jt selon l'axe z. La largeur interne de la cannelure en A est, selon y, strictement supérieure à la largeur externe de la cannelure en B du jeu fonctionnel J, la largeur interne de la cannelure en B est, selon y, strictement supérieure à la largeur externe de la cannelure en C du jeu fonctionnel J, la largeur interne de la cannelure en C est, selon y, strictement supérieure à la largeur externe de la cannelure en D du jeu fonctionnel J.

Ces grandeurs sont reliées par la relation :
Jm=2J+e, ou e désigne l'épaisseur de la tuile de toit.

Dans ce mode de réalisation, les tuiles s'assemblent de façon unique, ce qui participe à la facilité d'assemblage. Lorsqu'on assemble quatre tuiles 102, 104, 140, 142 dans ce mode de réalisation, la partie de faitage (128) AA'B'B de la première tuile recouvre la troisième partie (130) CDD'C' de la deuxième tuile, la partie de faitage (128) AA'B'B de la troisième tuile recouvre la troisième partie (130) CDD'C' de la quatrième tuile, la première cannelure BD de la première tuile s'imbrique dans la seconde cannelure AC de la troisième tuile, la première cannelure BD de la seconde tuile s'imbrique dans la seconde cannelure AC de la quatrième tuile, tel que représenté à la figure 6b. On assemble ainsi N tuiles.

L'assemblage de tuiles est fixé sur différents types de petites constructions telles que l'abri de jardin, la cabane pour enfants.

Dans un mode particulier de réalisation, l'angle de faitage correspond par exemple à l'inclinaison des pans de toit sur lesquels l'assemblage des tuiles de toit est destiné à être positionné.

La structure sur laquelle est fixé l'assemblage des tuiles de toit comprend par exemple un mur et une poutre. La tuile de toit 100 comprend une face externe 138 adaptée pour être disposée externe à un bâtiment recouvert de l'assemblage, et une face interne 136 opposée, et dont la face interne de la tuile de toit présente des encoches de fixation 114, 116 tel que représenté à la figure 7.

Le système d'attache comprend parallèlement un premier système de patte en U venant entourer la poutre et se glisser latéralement dans une première encoche 114 de la face interne de la tuile de toit 100, et un deuxième système de patte de fixation glissée latéralement dans une deuxième encoche 116 de la face interne de la tuile de toit 100 puis fixée sur le haut du mur, tel que représenté à la figure 8.

Un tel mode de fixation des tuiles de toit au reste de l'abri rend la fixation très facile et rapide et accessible par l'intérieur.

L'assemblage des tuiles de toit peut se faire dans un premier temps puis cet assemblage est fixé par la suite à la structure du toit, ou bien l'assemblage des tuiles de toit se fait au fur et à mesure de la construction directement sur la structure du toit.

La tuile de toit 100, est par exemple en plastique et a par exemple des dimensions longitudinale et transversale comprises dans une gamme entre 0.8m et 1.2m dans chacune des directions.

La tuile de toit est fabriquée par thermoformage par exemple. Elle peut être réalisée par injection dans un moule également. Elle peut être fabriquée en 2 pièces différentes qui sont par la suite assemblées de manière étanche et définitive en usine ou en un plus grand nombre de pièces comme 4 pièces par exemple qui comprennent chacune un seul des quatre coins A, B, C et D et qui sont par la suite assemblées de manière étanche et définitive en usine.

## Revendications

1. Assemblage de tuiles de toit (100) comprenant au moins une première et une deuxième tuile de toit identiques (102, 104), comprenant un premier, un deuxième, un troisième, un quatrième, un cinquième et un sixième coin (A, B, B', D', C', A'), et un premier, un deuxième, un troisième, un quatrième, un cinquième et un sixième côté (AB, BB', B'D', D'C',C'A', A'A) joignant, chacune deux à deux, deux des dits coins adjacents, **caractérisé en ce que** chaque tuile de toit comprend une partie principale (126) (A'B'D'C') qui s'étend sensiblement selon un premier plan d'extension (132), et une partie de faitage (128) (ABB'A') qui s'étend depuis la partie principale (126) selon un deuxième plan d'extension (134), et qui forme un angle dit angle de faitage (α) avec la partie principale (126), les deux plans d'extension (132, 134) comprenant en commun une arête (A'B') s'étendant entre le troisième (B') et sixième (A') coins, les tuiles de toit (100) étant placées en regard et se superposant au niveau de la partie de faitage d'au moins l'une d'entre elles de façon étanche, chaque tuile de toit (100) comprenant en son troisième côté (D'B') et en son quatrième côté (C'A') une cannelure (108), deux tuiles de toit (100) adjacentes étant adaptées pour être superposées de façon étanche par imbrication de la première cannelure (D'B') d'une tuile dans la seconde cannelure (C'A') de la tuile adjacente.

2. Assemblage selon la revendication 1 dans lequel chaque tuile de toit (100) comporte également une troisième partie (130) (CDD'C') qui s'étend depuis la partie principale (126) selon un troisième plan d'extension (136) qui forme un angle de faitage (α) avec la partie principale (126), les deux plans d'extension (132, 136) comprenant en commun une arête (C'D').

3. Assemblage selon l'une quelconque des revendications 1 et 2 dans lequel les deux cannelures (110) et (112) opposées d'une même tuile sont différentes, chaque cannelure (108) ayant une section croissante entre une première extrémité de la cannelure (A' ; B') et une deuxième extrémité de la cannelure (C' ; D'), la section transversale en le premier coin (A') étant strictement supérieure à la section transversale en le deuxième coin (B'), qui est strictement supérieure à la section transversale dans le cinquième coin (C'), qui est strictement supérieure à la section transversale dans le quatrième coin (D'), les tuiles s'assemblant avec un agencement unique.

4. Assemblage selon l'une quelconque des revendications 1 à 3, comprenant en outre une troisième et une quatrième tuile de toit (140 ; 142) identiques aux première et deuxième tuiles de toit (102 ; 104), et dans lequel la partie de faitage (128 - AA'B'B) de la première tuile recouvre la troisième partie (130 - CDD'C') de la deuxième tuile, la partie de faitage (128 - AA'B'B) de la troisième tuile recouvre la troisième partie (130 - CDD'C') de la quatrième tuile, la première cannelure (B'D') de la première tuile s'imbrique dans la seconde cannelure (A'C') de la troisième tuile, la première cannelure (B'D') de la seconde tuile s'imbrique dans la seconde cannelure (A'C') de la quatrième tuile.

5. Assemblage selon l'une quelconque des revendications 1 à 4 dans lequel chaque tuile de toit (100) comprend en son troisième bord (DB) et en son quatrième bord (CA) une cannelure (108), deux tuiles de toit (100) adjacentes étant adaptées pour être superposées de façon étanche par imbrication de la première cannelure (DB) d'une tuile dans la seconde cannelure (CA) de la tuile adjacente.

6. Assemblage selon la revendication 5 dans lequel les deux cannelures (110) et (112) opposées d'une même tuile sont différentes, chaque cannelure (108) ayant une section croissante entre une première extrémité de la cannelure (A ; B) et une deuxième extrémité de la cannelure (C ; D), la section transversale en le premier coin (A) étant strictement supérieure à la section transversale en le deuxième coin (B), qui est strictement supérieure à la section transversale dans le cinquième coin (C), qui est strictement supérieure à la section transversale dans le quatrième coin (D), les tuiles s'assemblant avec un agencement unique.

7. Assemblage selon la revendication 6, comprenant en outre une troisième et une quatrième tuile de toit (140 ; 142) identiques aux première et deuxième tuiles de toit (102 ; 104), et dans lequel la partie de faitage (128 - AA'B'B) de la première tuile recouvre la troisième partie (130 - CDD'C') de la deuxième tuile, la partie de faitage (128 - AA'B'B) de la troisième tuile recouvre la troisième partie (130 - CDD'C') de la quatrième tuile, la première cannelure (BD) de la première tuile s'imbrique dans la seconde cannelure (AC) de la troisième tuile, la première cannelure (BD) de la seconde tuile s'imbrique dans la seconde cannelure (AC) de la quatrième tuile.

8. Assemblage selon l'une quelconque des revendications 4 ou 7, dans lequel, au centre de l'assemblage, des coins différents de chaque tuile sont superposés les uns aux autres.

9. Assemblage selon l'une des revendications 1 à 8, comprenant en outre un système d'attache de chaque tuile à une structure sous-jacente.

10. Assemblage selon la revendication 9, dans lequel chaque tuile de toit comprend une face externe (138) adaptée pour être disposée externe à un bâtiment recouvert de l'assemblage, et une face interne (136) opposée, et dont la face interne de la tuile de toit présente des encoches de fixation (114, 116).

11. Portion de bâtiment comprenant un mur une poutre et un assemblage selon la revendication 10, le système d'attache comprenant parallèlement un premier système de patte en U venant entourer la poutre et se glisser latéralement dans une première encoche (114) de la face interne de la tuile de toit (100), et un deuxième système de patte de fixation glissée latéralement dans une deuxième encoche (116) de la face interne de la tuile de toit (100) puis fixée sur le haut du mur.

12. Kit d'assemblage de tuiles de toit (100) comprenant au moins une première et une deuxième tuile de toit identiques (102, 104), comprenant un premier, un deuxième, un troisième, un quatrième, un cinquième et un sixième coin (A, B, B', D', C', A'), et un premier, un deuxième, un troisième, un quatrième, un cinquième et un sixième côté (AB, BB', B'D', D'C',C'A', A'A) joignant, chacune deux à deux, deux des dits coins adjacents, **caractérisé en ce que** chaque tuile de toit comprend une partie principale (126) (A'B'D'C') qui s'étend sensiblement selon un premier plan d'extension (132) et une partie de faitage (128) (ABB'A') qui s'étend depuis la partie principale (126) selon un deuxième plan d'extension (134), et qui forme un angle de faitage (α) avec la partie principale (126), les deux plans d'extension (132, 134) comprenant en commun l'arête (A'B') s'étendant entre les troisième (B') et sixième (A') coins, les tuiles étant plaçables en regard de manière à se superposer au niveau de la partie de faitage de l'une d'entre elles de façon étanche, chaque tuile de toit (100) comprenant en son troisième côté (D'B') et en son quatrième côté (C'A') une cannelure (108), deux tuiles de toit (100) adjacentes étant adaptées pour être superposées de façon étanche par imbrication de la première cannelure (D'B') d'une tuile dans la seconde cannelure (C'A') de la tuile adjacente.

13. Tuile de toit comprenant un premier, un deuxième, un troisième, un quatrième, un cinquième et un sixième coin (A, B, B', D', C', A'), et un premier, un deuxième, un troisième, un quatrième, un cinquième et un sixième côté (AB, BB', B'D', D'C',C'A', A'A) joignant, chacune deux à deux, deux des dits coins adjacents, **caractérisé en ce que** chaque tuile de toit comprend une partie principale (126) (A'B'D'C') qui s'étend sensiblement selon un premier plan d'extension (132), et une partie de faitage (128) (ABB'A') qui s'étend depuis la partie principale (126) selon un deuxième plan d'extension (134), et qui forme un angle dit angle de faitage (α) avec la partie principale (126), la tuile de toit (100) comprenant en son troisième côté (D'B') et en son quatrième côté (C'A') une cannelure (108,), les deux cannelures (110) et (112) opposées d'une même tuile étant différentes, chaque cannelure (108) ayant une section croissante entre une première extrémité de la cannelure (A' ; B') et une deuxième extrémité de la cannelure (C' ; D'), la section transversale en le premier coin (A') étant strictement supérieure à la section transversale en le deuxième coin (B'), qui est strictement supérieure à la section transversale dans le cinquième coin (C'), qui est strictement supérieure à la section transversale dans le quatrième coin (D'), les tuiles s'assemblant avec un agencement unique, la tuile de toit étant adaptée à la mise en ceuvre des assemblages des revendications 1 à 10 .

14. Cabanon en kit comprenant une pluralité de tuiles de toit selon la revendication 13.
